# NEUE EUROPÄISCHE PATENTSCHRIFT

(11) **EP 3 685 930 B2**
(45) Veröffentlichungstag und Bekanntmachung des Hinweises auf die Entscheidung über den Einspruch: **03.06.2026**
(45) Hinweis auf die Patenterteilung: 24.11.2021
(21) Anmeldenummer: 19153870.1
(22) Anmeldetag: 28.01.2019
(51) Int. Cl.: B21B 37/40

(54) **LOKALES VERÄNDERN DES WALZSPALTS IM BEREICH DER BANDKANTEN EINES GEWALZTEN BANDS**
LOCAL VARYING OF THE ROLL GAP IN THE AREA OF THE EDGES OF A ROLLED STRIP
CHANGEMENT LOCAL DE LA FENTE DE LAMINAGE DANS LA ZONE MARGINALE D'UNE BANDE LAMINÉE

(43) Veröffentlichungstag der Anmeldung: 29.07.2020
(73) Patentinhaber: Primetals Technologies Germany GmbH, 91052 Erlangen (DE)
(72) Erfinder: Dagner, Johannes, 91052 Erlangen (DE)
(74) Vertreter: Metals@Linz

(56) Entgegenhaltungen:
- EP-A1- 0 276 743
- EP-A2- 0 153 849
- WO-A1-2017/215595
- GB-A- 2 223 435
- JP-A- H01 321 007
- JP-A- S60 244 408

## Beschreibung

### Gebiet der Technik

Die vorliegende Erfindung betrifft das technische Gebiet der Walzwerkstechnik, konkret das Warmwalzen eines metallischen Werkstoffes, insbesondere Stahl oder Aluminium, zu einem gewalzten Band in einem Walzgerüst.

### Stand der Technik

Aus der WO 2017/215595 A1 ist es bekannt, dass die obere und die untere Arbeitswalze eines Walzgerüsts je einen kegelförmigen Abschnitt, eine nach innen verlaufende Lauffläche und einen zylindrischen Absatz aufweisen. Die obere Arbeitswalze ist in umgekehrter Richtung zur unteren Arbeitswalze im Walzgerüst eingebaut. Zur Verlängerung einer Walzkampagne ist es vorgesehen, die Arbeitswalzen während des Walzens in entgegengesetzte axiale Richtungen zu verschieben. Dabei liegt eine Bandkante des gewalzten Bands stets auf der Kante zwischen dem kegelförmigen Abschnitt und der Lauffläche auf. Durch diese Maßnahme kann die Lebensdauer der Arbeitswalzen bei einer Walzkampagne ohne einen Wechsel oder ein Nachschleifen der Arbeitswalzen auf 150km und mehr verlängert werden. Wie der Walzspalt zwischen der oberen und der unteren Arbeitswalze lokal im Bereich der Bandkanten des gewalzten Bands gezielt verändert werden kann, geht aus der Schrift nicht hervor.

### Zusammenfassung der Erfindung

Die Aufgabe der Erfindung besteht darin, ein Verfahren und eine Vorrichtung zur lokalen Veränderung des Walzspalts im Bereich der Bandkanten eines in einem Walzgerüst gewalzten Bands anzugeben. Der Walzspalt soll lokal im Bereich der Bandkanten des Bands während des Warmwalzens gezielt vergrößert oder verkleinert werden können, ohne den Walzspalt global zu ändern. Eine lokale Änderung des Walzspalts soll zu einer lokalen Änderung der Dickenabnahme im Bereich der Bandkanten des Bands führen. Durch die lokale Änderung des Walzspalts soll die Planheit bzw. das Profil des Bands beeinflusst werden können. Dennoch soll das ununterbrochene Warmwalzen des Bands in dem Walzgerüst über eine lange Zeit aufrechterhalten werden können, ohne dass die Arbeitswalzen gewechselt oder nachgeschliffen werden müssten.

Die erfindungsgemäße Aufgabe wird durch je ein Verfahren nach den Ansprüchen 1 bis 4 sowie durch eine Vorrichtung nach Anspruch 7 gelöst. Bevorzugte Ausführungsformen sind jeweils Gegenstand der abhängigen Ansprüche.

Unter einer lokalen Änderung des Walzspalts ist eine lokale, d.h. den Bereich der Bandkanten eines gewalzten Bands betreffende, Änderung (Verkleinerung oder Vergrößerung) des Walzspalts gemeint. Dadurch kann der Walzspalt lokal im Bereich der Bandkanten verändert werden, ohne den globalen Walzspalt - der z.B. durch den vertikalen Abstand zwischen der oberen und der unteren Arbeitswalze eingestellt wird - zu ändern. Der lokale Bereich der Bandkanten kann bspw. bis zu 20% der Bandbreite ausmachen. Bei einer nicht lokalen, d.h. globalen, Änderung des Walzspalts wird der Walzspalt über die gesamte Breite des Bands geändert. Eine Vergrößerung des Walzspalts führt zu einer geringeren Dickenabnahme; eine Verkleinerung des Walzspalts führt zu einer größeren Dickenabnahme.

Bezogen auf die Arbeitswalzen geht eine lokale Vergrößerung des Walzspalts im Bereich der Bandkanten des Bands einher mit einer Reduzierung zumindest eines lokalen Walzendurchmessers der Arbeitswalzen im Bereich der Bandkanten.

Das Walzgerüst sowie die Arbeitswalzen des Walzgerüsts sind bspw. gemäß der WO 2017/215595 ausgebildet. Bei der vorliegenden Erfindung ist es jedoch nicht zwingend notwendig, dass die Laufflächen der Arbeitswalzen nach innen verlaufend ausgeführt sind. Das Walzgut wird im Walzspalt zwischen der oberen und der unteren Arbeitswalze des Walzgerüsts warmgewalzt, wobei die Arbeitswalzen durch den Kontakt mit dem Walzgut verschlissen werden. Konkret werden die Laufflächen der Arbeitswalzen verschlissen, wobei der Radius der Laufflächen um Δr abnimmt. Um Verschleißkanten in den Laufflächen der Arbeitswalzen zu vermeiden, werden die Arbeitswalzen jeweils in entgegengesetzte axiale Richtungen verschoben, z.B. die obere Arbeitswalze nach rechts und die untere Arbeitswalze nach links. Wird eine jeweilige Arbeitswalze um einen Verschiebeweg $s > \frac{Δ r}{tan \left(α\right)}$ verschoben, wird der lokale Walzspalt im Bereich der Bandkanten des Bands vergrößert, wodurch das Profil bzw. die Planheit des gewalzten Bands gezielt beeinflusst werden kann. Durch das lokale Vergrößern des Walzspalts im Bereich der Bandkanten wird das Band in diesem Bereich etwas dicker als in anderen Bereichen (mit anderen Worten wird der sog. *edge drop* im Bereich der Bandkanten reduziert), was sich direkt und unmittelbar auf das Profil bzw. die Planheit des Bands auswirkt. Vereinfacht ausgedrückt werden die Bandkanten bzw. der Bereich der Bandkanten des Bands durch das lokale Vergrößern des Walzspalts im Bereich der Bandkanten entlastet. Δr gibt den Verschleiß der Lauffläche einer Arbeitswalze in radialer Richtung und α den Steigungswinkel des kegelförmigen Abschnitts der jeweiligen Arbeitswalze an.

In dazu äquivalenter Weise kann zur lokalen Vergrößerung eines Walzspalts im Bereich der Bandkanten eines gewalzten Bands die axiale Verschiebegeschwindigkeit v, d.h. die erste zeitliche Ableitung des Verschiebewegs s, der Arbeitswalze auf einen Wert $v ≡ \dot{s} > \frac{{Δ r}^{.}}{tan \left(α\right)}$ eingestellt werden. *Δ̇****r*** gibt die Geschwindigkeit des Verschleißes der Lauffläche einer Arbeitswalze in radialer Richtung an. Hierbei ist es möglich, dass die Verschiebegeschwindigkeit v über eine längere Zeit auf einen Wert größer als $\frac{{Δ r}^{.}}{tan \left(α\right)}$ eingestellt wird, oder dass die Verschiebegeschwindigkeit v nur innerhalb eines begrenzten Zeitfensters während des Betriebs auf einen Wert größer als $\frac{{Δ r}^{.}}{tan \left(α\right)}$ eingestellt wird.

Bezogen auf die Arbeitswalzen geht eine lokale Verkleinerung des Walzspalts im Bereich der Bandkanten des Bands einher mit einer Erhöhung zumindest eines lokalen Walzendurchmessers der Arbeitswalzen im Bereich der Bandkanten.

Auch bei der Ausführungsform nach Anspruch 3 kann das Walzgerüst bzw. können die Arbeitswalzen des Walzgerüsts z.B. gemäß der WO 2017/215595 ausgebildet sein. Auch hier ist es nicht zwingend notwendig, dass die Lauffläche der Arbeitswalzen nach innen verlaufend ausgeführt ist. Im Gegensatz zu Anspruch 1 wird eine jeweilige Arbeitswalze um einen Verschiebeweg $s < \frac{Δ r}{tan \left(α\right)}$ verschoben. Dadurch wird der lokale Walzspalt im Bereich der Bandkanten des gewalzten Bands verkleinert, wodurch das Profil bzw. die Planheit des gewalzten Bands gezielt beeinflusst werden kann. Durch das lokale Verkleinern des Walzspalts im Bereich der Bandkanten wird das Band in diesem Bereich etwas dünner als in anderen Bereichen (mit anderen Worten wird der sog. *edge drop* im Bereich der Bandkanten gesteigert), was sich direkt und unmittelbar auf das Profil bzw. die Planheit des Bands auswirkt. Vereinfacht ausgedrückt werden die Bandkanten bzw. der Bereich der Bandkanten des Bands durch das lokale Verkleinern des Walzspalts im Bereich der Bandkanten belastet. Δr gibt wiederum den Verschleiß der Lauffläche einer Arbeitswalze in radialer Richtung und α den Steigungswinkel des kegelförmigen Abschnitts der jeweiligen Arbeitswalze an.

In dazu äquivalenter Weise kann zur lokalen Verkleinerung eines Walzspalts im Bereich der Bandkanten eines gewalzten Bands die axiale Verschiebegeschwindigkeit v, d.h. die erste zeitliche Ableitung des Verschiebewegs s, der Arbeitswalze auf einen Wert $v ≡ \dot{s} < \frac{{Δ r}^{.}}{tan \left(α\right)}$ eingestellt werden. *Δ̇r* gibt die Geschwindigkeit des Verschleißes der Lauffläche einer Arbeitswalze in radialer Richtung an. Auch hierbei ist es möglich, dass die Verschiebegeschwindigkeit v über eine längere Zeit auf einen Wert kleiner als $\frac{{Δ r}^{.}}{tan \left(α\right)}$ eingestellt wird, oder dass die Verschiebegeschwindigkeit v nur innerhalb eines begrenzten Zeitfensters während des Betriebs auf einen Wert kleiner als $\frac{{Δ r}^{.}}{tan \left(α\right)}$ eingestellt wird.

Somit decken die Verfahren nach den Ansprüchen 1 und 2 im Vergleich mit den Ansprüchen 3 und 4 entgegengesetzte Zielsetzungen ab. Gemäß der Ansprüche 1 und 2 wird der lokale Walzspalt im Bereich der Bandkanten erhöht und die Bandkanten entlastet, wohingegen gemäß der Ansprüche 3 und 4 der lokale Walzspalt im Bereich der Bandkanten verkleinert und die Bandkanten belastet werden. In beiden Fällen kann der Bereich der Bandkanten bis zu 20% der Bandbreite umfassen.

Insbesondere beim Warmwalzen sehr dünner Bänder, zum Beispiel mit einer Dicke zwischen 0,5 und 2 mm, in einem Walzgerüst, wird durch die erfindungsgemäßen Verfahren vor allem die Planheit und weniger stark das Profil des Bands beeinflusst. Dies ist dadurch begründet, dass der sogenannte Querfluss bei sehr dünnen Bändern gering ist. Demgegenüber wird bei der Anwendung der erfindungsgemäßen Verfahren bei Bändern mit einer Dicke > 2 mm vor allem das Profil und weniger stark die Planheit des Bands beeinflusst.

Bei Untersuchungen der Anmelderin hat sich herausgestellt, dass über den axialen Verschiebeweg s bzw. die axiale Verschiebegeschwindigkeit v der Arbeitswalzen in Abhängigkeit desVerschleißes Δr bzw. der Geschwindigkeit des Verschleißes Δ̇r gezielt das Profil und/oder die Planheit des gewalzten Bands beeinflusst werden kann. So hat sich herausgestellt, dass ein axiales Verschieben einer Arbeitswalze um einen Verschiebeweg $Δ s < \frac{Δ r}{tan \left(α\right)}$ bzw. einer Verschiebegeschwindigkeit $v ≡ \dot{s} < \frac{\dot{Δ} r}{tan \left(α\right)}$ zu einer lokalen Verkleinerung des Walzspalts im Bereich der Bandkanten des Bands und zu einer Belastung der Bandkanten führt. Andererseits hat sich herausgestellt, dass ein axiales Verschieben einer Arbeitswalze um einen Verschiebeweg $Δ s > \frac{Δ r}{tan \left(α\right)}$ bzw. einer Verschiebegeschwindigkeit ${v}^{45} ≡ \dot{s} > \frac{\dot{Δ} r}{tan \left(α\right)}$ zu einer lokalen Vergrößerung des Walzspalts im Bereich der Bandkanten des Bands und zu einer Entlastung der Bandkanten führt.

Die erfindungsgemäße Vorrichtung ist sowohl zur lokalen Vergrößerung als auch zur lokalen Verkleinerung eines Walzspalts im Bereich der Bandkanten eines gewalzten Bands in einem Walzgerüst geeignet. Durch das Vergrößern oder Verkleinern des Walzspalts im Bereich der Bandkanten kann das Profil und/oder die Planheit des Bands gezielt beeinflusst werden.

Durch die Einrichtung zur Bestimmung des radialen Verschleißes oder der Geschwindigkeit des Verschleißes **Δ̇r** der Lauffläche der Arbeitswalzen wird die Abnutzung der Lauffläche in radialer Richtung bestimmt. Die Bestimmung erfolgt unter Zuhilfenahme eines Verschleißmodells, welches die Walzkraft F, den von der Arbeitswalze zurückgelegten Weg s_{Umfang} und/oder die Walzzeit berücksichtigt. Der von der Arbeitswalze zurückgelegte Weg wird gemäß ***s_{Umfang}* = *r.φ*** bestimmt, wobei φ den Winkel für die von der Arbeitswalze zurückgelegten Umdrehungen im Bogenmaß angibt. Für weitere Details zum Verschleißmodell wird auf die EP 2 548 665 B1 verwiesen.

Das Messgerät zur Bestimmung des Profils bzw. der Planheit des gewalzten Bands kann die Messgrößen entweder kontaktlos, z.B. optisch oder elektromagnetisch, oder kontaktbehaftet, z.B. durch eine Messrolle, bestimmen. Hierbei ist das Messgerät in Massenflussrichtung nach dem Walzgerüst, aber vorzugsweise noch vor einer Kühlstrecke zur Abkühlung des warmgewalzten Bands angeordnet.

Bei einer vorteilhaften Ausführungsform ist die Einrichtung zur Bestimmung des Verschleißes Δr oder der Geschwindigkeit des Verschleißes Δ***r*** der Lauffläche mit einer Dickenmesseinrichtung zum Messen der Dicke des gewalzten Bands und einer Einrichtung zur Bestimmung des Abstands zwischen der oberen und der unteren Arbeitswalze verbunden. Aus dem, typischerweise vertikalen, Abstand zwischen den Arbeitswalzen und der gemessenen Dicke des Bands kann der Verschleiß bzw. die Geschwindigkeit des Verschleißes bestimmt werden.

Gemäß einer alternativen Ausführungsform weist die Einrichtung zur Bestimmung des Verschleißes Δr oder der Geschwindigkeit des Verschleißes Δ̇***r*** der Lauffläche ein Verschleißmodell (siehe EP 2 548 665 B1) auf, wobei das Verschleißmodell zumindest mit einem aus der Gruppe eines Walzkraft-Messgeräts zur Bestimmung der Walzkraft F, den von der Arbeitswalze zurückgelegten Weg s_{Umfang} und einer Uhr zur Bestimmung der Walzzeit verbunden ist.

Die Verschiebeeinrichtung selbst kann z.B. ein elektromechanischer (z.B. eine Kugelumlaufspindel mit einem Elektromotor) oder ein hydraulischer Antrieb sein.

### Kurze Beschreibung der Zeichnungen

Weitere Vorteile und Merkmale der vorliegenden Erfindung ergeben sich aus der nachfolgenden Beschreibung nicht einschränkender Ausführungsbeispiele, wobei die Figuren zeigen:
Fig 1 eine schematische Darstellung eines Walzgerüsts mit einer oberen und einer unteren Arbeitswalze zur lokalen Veränderung des Walzspalts im Bereich der Bandkanten eines gewalzten Bands
Fig 2 eine schematische Darstellung einer erfindungsgemäßen Vorrichtung zur lokalen Veränderung des Walzspalts im Bereich der Bandkanten eines gewalzten Bands mit dem Walzgerüst nach Fig 1
Fig 3a...3d eine Darstellung eines nicht erfindungsgemäßen Verfahrens zum Warmwalzen eines gewalzten Bands in einem Walzspalt eines Walzgerüsts
Fig 4a...4d eine Darstellung eines nicht erfindungsgemäßen Verfahrens zum Warmwalzen eines Bands in einem Walzspalt eines Walzgerüsts, wobei das Verschieben der Arbeitswalzen dem Verschleiß folgt
Fig 5a...5d eine Darstellung eines erfindungsgemäßen Verfahrens zur lokalen Vergrößerung eines Walzspalts im Bereich der Bandkanten eines gewalzten Bands
Fig 6a...6d eine Darstellung eines erfindungsgemäßen Verfahrens zur lokalen Verkleinerung eines Walzspalts im Bereich der Bandkanten eines gewalzten Bands
Fig 7 eine schematische Darstellung eines Abschnitts einer Arbeitswalze
Fig 8 einer schematische Darstellung der Bereiche der Bandkanten eines gewalzten Bands

### Beschreibung der Ausführungsformen

Die Figur 1 zeigt schematisch ein Walzgerüst 2 als Teil einer Vorrichtung zur lokalen Veränderung eines Walzspalts im Bereich der Bandkanten 10 eines gewalzten Bands 1. Durch das gezielte lokale Verändern des Walzspalts im Bereich der Bandkanten 10 kann das Profil und/oder die Planheit des Bands 1 während des Warmwalzens beeinflusst werden. Das Walzgut wird im Walzspalt zwischen der oberen Arbeitswalze 3 und der unteren Arbeitswalze 4 warmgewalzt. Jede Arbeitswalze 3, 4 weist zwei Enden 5 auf, die jeweils in einem Einbaustück 6 in einem nicht dargestellten Walzenständer des Walzgerüsts 2 verschiebbar eingebaut sind. Außerdem umfasst jede Arbeitswalze 3, 4 einen kegelförmigen Abschnitt 7 und eine Lauffläche 8 (siehe auch Fig 7). Die obere Arbeitswalze 3 ist in umgekehrter Richtung zur unteren Arbeitswalze 4 im Walzgerüst 2 eingebaut. Die obere und die untere Arbeitswalze 3, 4 können über separate Verschiebeeinrichtungen 9 während des Betriebs in axialer Richtung verschoben werden. Die obere Arbeitswalze 3 wird während des Betriebs nach rechts verschoben; die untere Arbeitswalze 4 hingegen nach links (siehe Pfeile). Außerdem kann der globale Walzspalt zwischen der oberen und der unteren Arbeitswalze 3, 4 durch Anstellvorrichtungen 16 eingestellt werden. Um den Verschleiß der Lauffläche 8 der oberen Arbeitswalze 3 während des Betriebs erfassen zu können, weist die obere Arbeitswalze ein Verschleißmodell auf. Ein einzelnes Verschleißmodell reicht aus, wenn die Arbeitswalzen 3, 4 aus demselben Material gefertigt sind. Natürlich ist es ebenfalls möglich, dass die obere und die untere Arbeitswalze 3, 4 jeweils ein Verschleißmodell aufweisen. Da das axiale Verschieben der Arbeitswalzen in dem Walzgerüst zur Kompensation des Verschleißes bereits aus der WO 2017/215595 A1 bekannt ist, wird dieses Dokument per Referenz miteinbezogen. Aus diesem Dokument ist jedoch nicht bekannt, wie der lokale Walzspalt im Bereich der Bandkanten des Bands gezielt verändert werden kann.

In den nachfolgenden Figuren wurde auf die Darstellung der Stützwalzen aus Gründen der Übersichtlichkeit verzichtet. Es ist jedem Fachmann auf dem Gebiet der Walzwerkstechnik bekannt, dass Stützwalzen üblich sind und einer Durchbiegung der Arbeitswalzen entgegenwirken.

In Fig 2 ist schematisch eine Vorrichtung zur lokalen Veränderung des Walzspalts im Bereich b der Bandkanten eines gewalzten Bands in einem Walzgerüst 2 einer fünfgerüstigen Fertigwalzstraße, z.B. in einer Gieß-Walz-Verbundanlage, dargestellt. Das nicht dargestellte Walzgut wird über einen Rollgang 17 der Fertigwalzstraße mit den Walzgerüsten 2a bis 2f zugeführt und dort im warmen Zustand fertiggewalzt. Im letzten Walzgerüst 2, 2f wird der Verschleiß Δr bzw. die Verschleißgeschwindigkeit **Δ̇r** der Laufflächen 8 der Arbeitswalzen 3, 4 unter Einsatz eines sog. Verschleißmodells erfasst. Die Vorrichtung umfasst weiters ein Messgerät 12 zu Bestimmung des Profils bzw. der Planheit des gewalzten Bands. Dieses Messgerät ist in Massenflussrichtung nach dem Walzgerüst 2 angeordnet. Im konkreten Fall wird das Ist-Profil PR_{Ist} einer Regeleinrichtung 13 zugeführt. Neben dem Ist-Profil wird der Regeleinrichtung 13 außerdem das Soll-Profil PR_{Soll} zugeführt. Die Regeleinrichtung 13 berechnet unter Berücksichtigung des Verschleißes Δr bzw. der Verschleißgeschwindigkeit **Δ̇r,** des gemessenen Profils PR_{Ist} und des Soll-Profils PR_{Soll} den Verschiebeweg s bzw. die Verschiebegeschwindigkeit ***ṡ*** für die obere und die untere Arbeitswalze 3, 4 (siehe Fig 1). Durch das schnellere oder langsamere axiale Verschieben der Arbeitswalzen 3, 4 kann der lokale Walzspalt im Bereich der Bandkanten des Bands gezielt verändert werden. Bei sehr dünnen Bändern wirkt sich dies vor allem auf die Planheit des Bands aus; im Gegensatz dazu, wirkt sich die lokale Veränderung des Walzspalts im Bereich der Bandkanten bei dickeren Bändern vor allem auf das Profil des gewalzten Bands aus. Das gewalzte Band wird nach dem Fertigwalzen in einer Kühlstrecke 18 abgekühlt und anschließend ausgefördert.

Die Verfahren zur lokalen Veränderung eines Walzspalts im Bereich b der Bandkanten 10 eines gewalzten Bands werden nachfolgend anhand der Figuren 3a-3d, 4a-4d, 5a-5d und 6a-6d erörtert.

In Figur 3a wird ein Band 1 im Walzspalt zwischen der oberen Arbeitswalze 3 und der unteren Arbeitswalze 4 warmgewalzt. Am Anfang weist das Band eine Dicke D₀ auf. Beide Arbeitswalzen 3, 4 weisen jeweils zwei Enden 5, einen kegelförmigen Abschnitt 7 und eine Lauffläche 8 auf. Die obere Arbeitswalze 3 ist in umgekehrter Richtung zur unteren Arbeitswalze 4 eingebaut.

Nach einer bestimmten Walzzeit sind die Laufflächen 8 der Arbeitswalzen 3, 4 in radialer Richtung um einen Betrag Δr verschlissen (siehe Fig 3b). Wenn der vertikale Abstand zwischen den beiden Arbeitswalzen 3, 4 konstant gehalten wird, weist das gewalzte Band 1 dann eine Dicke von D₀+2Δr auf. Durch das Fortsetzen des Warmwalzens werden die Laufflächen 8 der Arbeitswalzen 3, 4 um den Betrag 2.Δr verschlissen (siehe Fig 3c), sodass die Dicke des Bands 1 dann D₀+4Δr beträgt.

Es ist möglich, die Dickenänderung des gewalzten Bands 1 durch eine Anstellung zumindest einer Arbeitswalze 3 oder 4 zu kompensieren (siehe WO 2017/215595 A1).

Wie in Fig 3d ersichtlich, das ein Detail der Fig 3c darstellt, bilden sich in den Arbeitswalzen 3, 4 ausgeprägte Verschleißkanten aus, die zu einer lokalen Verkleinerung des Walzspalts im Bereich der Bandkanten 10 bzw. einer Belastung der Bandkanten des gewalzten Bands 1 führen. Dadurch ist das gewalzte Band 1 im Bereich der Bandkanten 10 dünner als im zentralen Bereich des Bands 1. Da die Arbeitswalzen 3,4 während des Warmwalzens nicht axial verschoben werden, ist das Verfahren nicht erfindungsgemäß.

In den Fig 4a-4d werden die Arbeitswalzen 3, 4 so axial verschoben, dass eine obere sowie eine untere Bandkante 10 des Bands 1 stets auf einer Kante zwischen dem kegelförmigen Abschnitt 7 und der neu gebildeten (weil verschlissenen) Lauffläche 8 der jeweiligen Arbeitswalze 3, 4 aufliegt. Der Verschiebeweg einer Arbeitswalze 3, 4 in axialer Richtung folgt in diesem Fall der Bedingung $s = \frac{Δ r}{tan \left(α\right)}$, wobei Δr den Verschleiß einer Arbeitswalze 3, 4 in radialer Richtung und α den Steigungswinkel des kegelförmigen Abschnitts angibt. In äquivalenter Weise kann die Verschiebung über die Geschwindigkeit des Verschleißes Δ̇***r*** angeschrieben werden, wobei dann eine Arbeitswalze 3,4 mit einer axialen Geschwindigkeit $v ≡ \dot{s} = \frac{\dot{Δ} r}{tan \left(α\right)}$ in axialer Richtung verschoben wird. Gemäß Fig 4b beträgt der Verschleiß der Lauffläche 8 der Arbeitswalzen 3, 4 Δ***r***, daraus ergibt sich ein Verschiebeweg $s 1 = \frac{Δ r}{tan \left(α\right)}$. Gemäß Fig 4c beträgt der Verschleiß der Lauffläche 8 der Arbeitswalze 3, 4 2.Δ***r***; daraus ergibt sich ein Verschiebeweg 2. $s 1 = \frac{2 Δ r}{tan \left(α\right)}$. Die obere Arbeitswalze 3 wird dabei nach rechts und die untere Arbeitswalze 4 nach links verschoben.

Wie aus der Fig 4d ersichtlich, führt dieses Verfahren dazu, dass bei einer nicht profilierten Arbeitswalze 3, 4 das Band 1 eine konstante Dicke über der Breite aufweist. Mit anderen Worten ist das gewalzte Band 1 im Bereich der Bandkanten 10 genauso dünn als im zentralen Bereich des Bands 1. Gemäß diesem nicht erfindungsgemäßen Verfahren wird der lokale Walzspalt im Bereich der Bandkanten nicht verändert bzw. werden die Bandkanten des Bands 10 weder be- noch entlastet.

In den Fig 5a-5d werden die Arbeitswalzen 3, 4 so axial verschoben, dass eine obere sowie eine untere Bandkante 10 des Bands 1 stets auf dem kegelförmigen Abschnitt 7 der jeweiligen Arbeitswalze 3, 4 aufliegt. Der Verschiebeweg einer Arbeitswalze 3, 4 in axialer Richtung folgt in diesem Fall der Bedingung $s > \frac{Δ r}{tan \left(α\right)}$, wobei Δ***r*** den Verschleiß einer Arbeitswalze 3, 4 in radialer Richtung und α den Steigungswinkel des kegelförmigen Abschnitts angibt. In äquivalenter Weise kann die Verschiebung über die Geschwindigkeit des Verschleißes Δ̇r angeschrieben werden, wobei dann eine Arbeitswalze 3,4 mit einer axialen Geschwindigkeit $v ≡ \dot{s} > \frac{\dot{Δ} r}{tan \left(α\right)}$ in axialer Richtung verschoben wird. Gemäß Fig 5b beträgt der Verschleiß der Lauffläche 8 der Arbeitswalze 3,4 Δ***r***; daraus ergibt sich ein Verschiebeweg $s 2 > \frac{Δ r}{tan \left(α\right)}$. Gemäß Fig 5c beträgt der Verschleiß der Lauffläche 8 der Arbeitswalze 3,4 2.*Δr*; daraus ergibt sich ein Verschiebeweg 2. $s 2 > \frac{2 Δ r}{tan \left(α\right)}$. Die obere Arbeitswalze 3 wird dabei nach rechts und die untere Arbeitswalze 4 nach links verschoben.

Wie in Fig 5d ersichtlich, das ein Detail der Fig 5c darstellt, wird durch dieses Verfahren der lokale Walzspalt im Bereich der Bandkanten 10 des gewalzten Bands 1 vergrößert bzw. die Bandkanten entlastet. Dadurch ist das gewalzte Band 1 im Bereich der Bandkanten 10 dicker als im zentralen Bereich des Bands 1.

In den Fig 6a-6d werden die Arbeitswalzen 3, 4 so axial verschoben, dass der Verschiebeweg einer Arbeitswalze 3, 4 in axialer Richtung der Bedingung $s < \frac{Δ r}{tan \left(α\right)}$ folgt, wobei Δ***r*** den Verschleiß einer Arbeitswalze 3, 4 in radialer Richtung und α den Steigungswinkel des kegelförmigen Abschnitts angibt. In äquivalenter Weise kann die Verschiebung über die Geschwindigkeit des Verschleißes Δ***r*** angeschrieben werden, wobei dann eine Arbeitswalze 3,4 mit einer axialen Geschwindigkeit $v ≡ \dot{s} < \frac{{Δ r}^{.}}{tan \left(α\right)}$ in axialer Richtung verschoben wird. Gemä6 Fig 5b beträgt der Verschleiß der Lauffläche 8 der Arbeitswalze 3, 4 Δ***r***, daraus ergibt sich ein Verschiebeweg $s 3 < \frac{Δ r}{tan \left(α\right)}$. Gemäß Fig 6c beträgt der Verschleiß der Lauffläche 8 der Arbeitswalze 3, 4 2.Δr; daraus ergibt sich ein Verschiebeweg 2. $s 3 < \frac{2 Δ r}{tan \left(α\right)}$ Die obere Arbeitswalze 3 wird dabei nach rechts und die untere Arbeitswalze 4 nach links verschoben.

Wie in Fig 6d ersichtlich, das ein Detail der Fig 6c darstellt, wird durch dieses Verfahren der lokale Walzspalt im Bereich der Bandkanten 10 des gewalzten Bands 1 verkleinert bzw. die Bandkanten belastet. Dadurch ist das gewalzte Band 1 im Bereich der Bandkanten 10 dünner als im zentralen Bereich des Bands 1.

Die Fig 7 zeigt die geometrische Definition des Steigungswinkels α des kegelförmigen Abschnitts 7 einer Arbeitswalze.

Schließlich zeigt die Fig 8 schematisch die Bereiche b der Bandkanten 10 eines Bands 1. Typischerweise beträgt die Längserstreckung der beiden Bereiche b der Bandkanten bis zu 10 bzw. 20% der Bandbreite B. Das heißt, dass 1 Bereich b der Bandkanten bis zu 5 bzw. 10% der Bandbreite B ausmachen kann. Obwohl die Erfindung im Detail durch die bevorzugten Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die Ansprüche definierten Schutzumfang der Erfindung zu verlassen.

### Bezugszeichenliste

- 1: Band
- 2, 2a...2e: Walzgerüst
- 3: obere Arbeitswalze
- 4: untere Arbeitswalze
- 5: Ende einer Arbeitswalze
- 6: Einbaustück
- 7: kegelförmiger Abschnitt
- 8: Lauffläche
- 9: Verschiebeeinrichtung
- 10: Bandkante
- 11: Einrichtung zur Bestimmung des Verschleißes oder der Geschwindigkeit des Verschleißes
- 12: Messgerät zur Bestimmung des Profils und/oder der Planheit
- 13: Regeleinrichtung zum axialen Verschieben der oberen und der unteren Arbeitswalze
- 14: Dickenmesseinrichtung
- 15: Einrichtung zur Bestimmung des Abstands zwischen der oberen und der unteren Arbeitswalze
- 16: Anstelleinrichtung
- 17: Rollgang
- 18: Kühlstrecke
- B: Breite des Bands
- b: Bereich der Bandkante
- D: Dicke des Bands
- F: Walzkraft
- PRₛₒₗₗ: Soll-Profil
- PR_{Ist}: Ist-Profil
- r: Radius
- R: radiale Richtung
- Δr: Verschleiß der Lauffläche in radialer Richtung
- Δ̇***r***: Verschleißgeschwindigkeit der Lauffläche in radialer Richtung
- s: Verschiebeweg
- S_{Umfang}: zurückgelegter Weg der Arbeitswalze
- v: Verschiebegeschwindigkeit
- X: axiale Richtung

α Steigungswinkel des kegelförmigen Abschnitts
erste zeitliche Ableitung

## Patentansprüche

1. Verfahren zur lokalen Vergrößerung eines Walzspalts im Bereich der Bandkanten (10) eines gewalzten Bands (1) in einem Walzgerüst (2), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (2,3) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die obere Arbeitswalze (3) in umgekehrter Richtung zur unteren Arbeitswalze (4) eingebaut ist,
- wobei jede Arbeitswalze eine separate Verschiebeeinrichtung (9) zum axialen Verschieben der Arbeitswalze (3,4) aufweist, umfassend die Verfahrensschritte:
- Warmwalzen eines Walzguts in dem Walzgerüst (2), wobei die radiale Erstreckung der Lauffläche (8) einer Arbeitswalze (3,4) während des Walzens um Δr abnimmt,
- axiales Verschieben der Arbeitswalzen (3,4) in entgegengesetzte Richtungen um einen Verschiebeweg $s > \frac{Δ r}{tan \left(α\right)}$, wobei Δr den Verschleiß der Lauffläche (8) in radialer Richtung (R) und α den Steigungswinkel des kegelförmigen Abschnitts (7) der jeweiligen Arbeitswalze (3,4) angibt,
- wobei der radiale Verschleiß unter Zuhilfenahme eines Verschleißmodells bestimmt wird, das die Walzkraft und den von der Arbeitswalze zurückgelegten Weg oder die Walzzeit berücksichtigt,
- wobei mittels eines in Massenflussrichtung nach dem Walzgerüst (2) angeordneten Messgeräts (12) das Profil und/oder die Planheit des gewalzten Bandes (1) bestimmt werden und
- wobei eine Regeleinrichtung (13) die obere und die untere Arbeitswalze (3, 4) in Abhängigkeit des Verschleißes (Δr) der Arbeitswalzen (3, 4) sowie des gemessenen Profils (PR_{Ist}) und/oder der gemessenen Planheit (PL_{Ist}) in entgegengesetzte Richtungen verschiebt.

2. Verfahren zur lokalen Vergrößerung eines Walzspalts im Bereich der Bandkanten (10) eines gewalzten Bands (1) in einem Walzgerüst (2), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die obere Arbeitswalze (3) in umgekehrter Richtung zur unteren Arbeitswalze (4) eingebaut ist,
- wobei jede Arbeitswalze (3,4) eine separate Verschiebeeinrichtung (9) zum axialen Verschieben der Arbeitswalze (3,4) aufweist, umfassend die Verfahrensschritte:
- Warmwalzen eines Walzguts in dem Walzgerüst (2), wobei die radiale Erstreckung der Lauffläche (8) einer Arbeitswalze (3,4) während des Walzens mit einer Geschwindigkeit Δ̇*r* abnimmt,
- axiales Verschieben der Arbeitswalzen (3,4) in entgegengesetzte Richtungen mit einer Verschiebegeschwindigkeit $v ≡ \dot{s} > \frac{{Δ r}^{.}}{tan \left(α\right)}$, wobei Δ̇*r* die Geschwindigkeit des Verschleißes der Lauffläche (8) in radialer Richtung (R) und α den Steigungswinkel des kegelförmigen Abschnitts (7) der jeweiligen Arbeitswalze (3,4) angibt,
- wobei die Geschwindigkeit des radialen Verschleißes unter Zuhilfenahme eines Verschleißmodells bestimmt wird, das die Walzkraft und den von der Arbeitswalze zurückgelegten Weg oder die Walzzeit berücksichtigt,
- wobei mittels eines in Massenflussrichtung nach dem Walzgerüst (2) angeordneten Messgeräts (12) das Profil und/oder die Planheit des gewalzten Bandes (1) bestimmt werden und
- wobei eine Regeleinrichtung (13) die obere und die untere Arbeitswalze (3, 4) in Abhängigkeit der Geschwindigkeit (Δr) des Verschleißes (Δr) der Arbeitswalzen (3, 4) sowie des gemessenen Profils (PR_{Ist}) und/oder der gemessenen Planheit (PL_{Ist}) in entgegengesetzte Richtungen verschiebt.

3. Verfahren zur lokalen Verkleinerung eines Walzspalts im Bereich der Bandkanten (10) eines gewalzten Bands (1) in einem Walzgerüst (2), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die obere Arbeitswalze (3) in umgekehrter Richtung zur unteren Arbeitswalze (4) eingebaut ist,
- wobei jede Arbeitswalze (3,4) eine separate Verschiebeeinrichtung (9) zum axialen Verschieben der Arbeitswalze (3,4) aufweist, umfassend die Verfahrensschritte:
- Warmwalzen eines Walzguts in dem Walzgerüst (2), wobei die radiale Erstreckung der Lauffläche (8) einer Arbeitswalze (3,4) während des Walzens um Δr abnimmt,
- axiales Verschieben der Arbeitswalzen (3,4) in entgegengesetzte Richtungen um einen Verschiebeweg $s < \frac{Δ r}{tan \left(α\right)}$, wobei Δr den Verschleiß der Lauffläche (8) in radialer Richtung (R) und α den Steigungswinkel des kegelförmigen Abschnitts (7) der jeweiligen Arbeitswalze (3,4) angibt,
- wobei der radiale Verschleiß unter Zuhilfenahme eines Verschleißmodells bestimmt wird, das die Walzkraft und den von der Arbeitswalze zurückgelegten Weg oder die Walzzeit berücksichtigt,
- wobei mittels eines in Massenflussrichtung nach dem Walzgerüst (2) angeordneten Messgeräts (12) das Profil und/oder die Planheit des gewalzten Bandes (1) bestimmt werden und
- wobei eine Regeleinrichtung (13) die obere und die untere Arbeitswalze (3, 4) in Abhängigkeit des Verschleißes (Δr) der Arbeitswalzen (3, 4) sowie des gemessenen Profils (PR_{Ist}) und/oder der gemessenen Planheit (PL_{Ist}) in entgegengesetzte Richtungen verschiebt.

4. Verfahren zur lokalen Verkleinerung eines Walzspalts im Bereich der Bandkanten (10) eines gewalzten Bands (1) in einem Walzgerüst (2), wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die obere Arbeitswalze (3) in umgekehrter Richtung zur unteren Arbeitswalze (4) eingebaut ist,
- wobei jede Arbeitswalze (3,4) eine separate Verschiebeeinrichtung (9) zum axialen Verschieben der Arbeitswalze (3,4) aufweist, umfassend die Verfahrensschritte:
- Warmwalzen eines Walzguts in dem Walzgerüst (2), wobei die radiale Erstreckung der Lauffläche (8) einer Arbeitswalze (3,4) während des Walzens mit einer Verschleißgeschwindigkeit Δ̇*r* abnimmt,
- axiales Verschieben der Arbeitswalzen (3,4) in entgegengesetzte Richtungen mit einer Verschiebegeschwindigkeit $v ≡ \dot{s} < \frac{{Δ r}^{.}}{tan \left(α\right)}$, wobei Δ̇*r* die Geschwindigkeit des Verschleißes der Lauffläche (8) in radialer Richtung (R) und α den Steigungswinkel des kegelförmigen Abschnitts (7) der jeweiligen Arbeitswalze (3,4) angibt,
- wobei die Geschwindigkeit des radialen Verschleißes unter Zuhilfenahme eines Verschleißmodells bestimmt wird, das die Walzkraft und den von der Arbeitswalze zurückgelegten Weg oder die Walzzeit berücksichtigt,
- wobei mittels eines in Massenflussrichtung nach dem Walzgerüst (2) angeordneten Messgeräts (12) das Profil und/oder die Planheit des gewalzten Bandes (1) bestimmt werden und
- wobei eine Regeleinrichtung (13) die obere und die untere Arbeitswalze (3, 4) in Abhängigkeit der Geschwindigkeit (Δr) des Verschleißes (Δr) der Arbeitswalzen (3, 4) sowie des gemessenen Profils (PR_{Ist}) und/oder der gemessenen Planheit (PL_{Ist}) in entgegengesetzte Richtungen verschiebt.

5. Verfahren nach einem der Ansprüche 1 bis 4, wobei bei sehr dünnen Bändern (1) mit einer Dicke zwischen 0,5 und 2 mm die Planheit des Bands (1) eingestellt wird.

6. Verfahren nach einem der Ansprüche 1 bis 4, wobei bei Bändern (1) mit einer Dicke > 2 mm das Profil des Bands (1) eingestellt wird.

7. Vorrichtung zur lokalen Veränderung eines Walzspalts im Bereich der Bandkanten (10) eines gewalzten Bands (1) in einem Walzgerüst (2), insbesondere zur Durchführung des Verfahrens nach einem der Ansprüche 1 bis 6, wobei das Walzgerüst (2) umfasst:
- eine obere Arbeitswalze (3) und eine untere Arbeitswalze (4), wobei jede Arbeitswalze (3,4) zwei Enden (5) aufweist zum rotatorischen Lagern der Arbeitswalze (3,4) in Einsatzstücken (6),
- wobei jede Arbeitswalze (3,4) in axialer Richtung (X) einen kegelförmigen Abschnitt (7) und nachfolgend eine Lauffläche (8) aufweist,
- wobei die obere Arbeitswalze (3) in umgekehrter Richtung zur unteren Arbeitswalze (4) angeordnet ist,
- je eine separate Verschiebeeinrichtung (9) für die obere (3) und die untere Arbeitswalze (4) zum axialen Verschieben der Arbeitswalze (3,4),
- eine Einrichtung (11) zur Bestimmung des Verschleißes Δr oder der Geschwindigkeit des Verschleißes Δ̇*r* der Lauffläche (8) zumindest einer Arbeitswalze (3,4) in radialer Richtung, wobei die Einrichtung (11) ein Verschleißmodell aufweist, das die Walzkraft und den von der Arbeitswalze zurückgelegten Weg oder die Walzzeit berücksichtigt,
- ein Messgerät (12) zur Bestimmung des Profils und/oder der Planheit des gewalzten Bands (1), wobei das Messgerät (12) in Massenflussrichtung nach dem Walzgerüst (2) angeordnet ist,
- eine Regeleinrichtung (13) zum axialen Verschieben der Arbeitswalzen (3,4) in entgegengesetzte Richtungen in Abhängigkeit des Verschleißes Δr oder der Geschwindigkeit des Verschleißes Δ̇*r* der Arbeitswalzen (3,4), sowie des gemessenen Profils PR_{Ist} und/oder der gemessenen Planheit PL_{Ist} des gewalzten Bands (1), wobei die Regeleinrichtung (13) mit der Einrichtung (11) zur Bestimmung des Verschleißes Δr oder der Geschwindigkeit des Verschleißes Δ̇*r* und dem Messgerät (12) zur Bestimmung des Profils und/oder der Planheit des gewalzten Bands (1) signaltechnisch verbunden ist.

8. Vorrichtung nach Anspruch 7, **dadurch gekennzeichnet, dass** die Verschiebeeinrichtung eine elektromechanische oder eine hydraulische Verschiebeeinrichtung ist.

## Claims

1. Method for locally increasing the size of a roll gap in the region of the strip edges (10) of a rolled strip (1) in a rolling stand (2), the rolling stand (2) comprising:
- an upper working roller (3) and a lower working roller (4), each working roller (3, 4) having two ends (5) for the rotational mounting of the working roller (2, 3) in chocks (6),
- wherein each working roller (3, 4) has in the axial direction (X) a conical portion (7) followed by a running surface (8),
- wherein the upper working roller (3) is fitted in the opposite direction to the lower working roller (4),
- wherein each working roller has a separate displacing device (9) for axially displacing the working roller (3, 4), comprising the method steps of:
- hot rolling a rolled stock in the rolling stand (2), the radial extent of the running surface (8) of a working roller (3, 4) decreasing by Δr during the rolling,
- axially displacing the working rollers (3, 4) in opposite directions by a displacement distance $s > \frac{Δ r}{tan \left(α\right)}$, where Δr indicates the wear of the running surface (8) in the radial direction (R) and α indicates the pitch angle of the conical portion (7) of the respective working roller (3, 4),
- wherein the radial wear is determined with the aid of a wear model which takes into account the rolling force and the distance covered by the working roller or the rolling time,
- wherein the profile and/or the planarity of the rolled strip (1) are determined by means of a measuring instrument (12) arranged downstream of the rolling stand (2) in the direction of mass flow and
- wherein a control device (13) displaces the upper and lower working rollers (3, 4) in opposite directions in dependence on the wear (Δr) of the working rollers (3, 4) and also the measured profile (PR_{actual}) and/or the measured planarity (PL_{actual}).

2. Method for locally increasing the size of a roll gap in the region of the strip edges (10) of a rolled strip (1) in a rolling stand (2), the rolling stand (2) comprising:
- an upper working roller (3) and a lower working roller (4), each working roller (3, 4) having two ends (5) for the rotational mounting of the working roller (2, 3) in chocks (6),
- wherein each working roller (3, 4) has in the axial direction (X) a conical portion (7) followed by a running surface (8),
- wherein the upper working roller (3) is fitted in the opposite direction to the lower working roller (4),
- wherein each working roller (3, 4) has a separate displacing device (9) for axially displacing the working roller (3, 4), comprising the method steps of:
- hot rolling a rolled stock in the rolling stand (2), the radial extent of the running surface (8) of a working roller (3, 4) decreasing at a rate of Δ̇*r* during the rolling,
- axially displacing the working rollers (3, 4) in opposite directions at a displacement rate of $v ≡ \dot{s} > \frac{\dot{Δ} r}{tan \left(α\right)}$, where Δ̇*r* indicates the rate of wear of the running surface (8) in the radial direction (R) and α indicates the pitch angle of the conical portion (7) of the respective working roller (3, 4),
- wherein the rate of radial wear is determined with the aid of a wear model which
takes into account the rolling force and the distance covered by the working roller or the rolling time,
- wherein the profile and/or the planarity of the rolled strip (1) are determined by means of a measuring instrument (12) arranged downstream of the rolling stand (2) in the direction of mass flow and
wherein a control device (13) displaces the upper and lower working rollers (3, 4) in opposite directions in dependence on the rate **(Δ̇*r*)** of wear (Δr) of the working rollers (3, 4) and also the measured profile (PR_{actual}) and/or the measured planarity (PL_{actual}).

3. Method for locally reducing the size of a roll gap in the region of the strip edges (10) of a rolled strip (1) in a rolling stand (2), the rolling stand (2) comprising:
- an upper working roller (3) and a lower working roller (4), each working roller (3, 4) having two ends (5) for the rotational mounting of the working roller (3, 4) in chocks (6),
- wherein each working roller (3, 4) has in the axial direction (X) a conical portion (7) followed by a running surface (8),
- wherein the upper working roller (3) is fitted in the opposite direction to the lower working roller (4),
- wherein each working roller (3, 4) has a separate displacing device (9) for axially displacing the working roller (3, 4), comprising the method steps of:
- hot rolling a rolled stock in the rolling stand (2), the radial extent of the running surface (8) of a working roller (3, 4) decreasing by Δr during the rolling,
- axially displacing the working rollers (3, 4) in opposite directions by a displacement distance $s < \frac{Δ r}{ran \left(α\right)}$, where Δr indicates the wear of the running surface (8) in the radial direction (R) and α indicates the pitch angle of the conical portion (7) of the respective working roller (3, 4),
- wherein the radial wear is determined with the aid of a wear model which takes into account the rolling force and the distance covered by the working roller or the rolling time,
- wherein the profile and/or the planarity of the rolled strip (1) are determined by means of a measuring instrument (12) arranged downstream of the rolling stand (2) in the direction of mass flow and
wherein a control device (13) displaces the upper and lower working rollers (3, 4) in opposite directions in dependence on the wear (Δr) of the working rollers (3, 4) and also the measured profile (PR_{actual}) and/or the measured planarity (PL_{actual}).

4. Method for locally reducing the size of a roll gap in the region of the strip edges (10) of a rolled strip (1) in a rolling stand (2), the rolling stand (2) comprising:
- an upper working roller (3) and a lower working roller (4), each working roller (3, 4) having two ends (5) for the rotational mounting of the working roller (3, 4) in chocks (6),
- wherein each working roller (3, 4) has in the axial direction (X) a conical portion (7) followed by a running surface (8),
- wherein the upper working roller (3) is fitted in the opposite direction to the lower working roller (4),
- wherein each working roller (3, 4) has a separate displacing device (9) for axially displacing the working roller (3, 4), comprising the method steps of:
- hot rolling a rolled stock in the rolling stand (2), the radial extent of the running surface (8) of a working roller (3, 4) decreasing at a rate of wear Δ̇*r* during the rolling,
- axially displacing the working rollers (3, 4) in opposite directions at a displacement rate of $v ≡ \dot{s} < \frac{\dot{Δ} r}{tan \left(α\right)}$, where Δ̇*r* indicates the rate of wear of the running surface (8) in the radial direction (R) and α indicates the pitch angle of the conical portion (7) of the respective working roller (3, 4),
- wherein the rate of radial wear is determined with the aid of a wear model which takes into account the rolling force and the distance covered by the working roller or the rolling time,
- wherein the profile and/or the planarity of the rolled strip (1) are determined by means of a measuring instrument (12) arranged downstream of the rolling stand (2) in the direction of mass flow and
wherein a control device (13) displaces the upper and lower working rollers (3, 4) in opposite directions in dependence on the rate **(Δ̇*r*)** of wear (Δr) of the working rollers (3, 4) and also the measured profile (PR_{actual}) and/or the measured planarity (PL_{actual}).

5. Method according to one of Claims 1 to 4, wherein, in the case of very thin strips (1) with a thickness of between 0.5 and 2 mm, the planarity of the strip (1) is set.

6. Method according to one of Claims 1 to 4, wherein, in the case of strips (1) with a thickness of > 2 mm, the profile of the strip (1) is set.

7. Apparatus for locally changing a roll gap in the region of the strip edges (10) of a rolled strip (1) in a rolling stand (2), in particular for carrying out the method according to one of Claims 1 to 6, the rolling stand (2) comprising:
- an upper working roller (3) and a lower working roller (4), each working roller (3, 4) having two ends (5) for the rotational mounting of the working roller (3, 4) in chocks (6),
- wherein each working roller (3, 4) has in the axial direction (X) a conical portion (7) followed by a running surface (8),
- wherein the upper working roller (3) is arranged in the opposite direction to the lower working roller (4),
- a separate displacing device (9) for the upper working roller (3) and the lower working roller (4) for axially displacing the working roller (3, 4),
- a device (11) for determining the wear Δr or the rate of wear Δ̇*r* of the running surface (8) of at least one working roller (3, 4) in the radial direction, wherein the device (11) has a wear model which takes into account the rolling force and the distance covered by the working roller or the rolling time,
- a measuring instrument (12) for determining the profile and/or the planarity of the rolled strip (1), the measuring instrument (12) being arranged downstream of the rolling stand (2) in the direction of mass flow,
- a control device (13) for axially displacing the working rollers (3, 4) in opposite directions in dependence on the wear Δr or the rate of wear Δ̇*r* of the working rollers (3, 4), and also the measured profile PR_{actual} and/or the measured planarity PL_{actual} of the rolled strip (1), the control device (13) being connected in signaling terms to the device (11) for determining the wear Δr or the rate of wear Δ̇*r* and the measuring instrument (12) for determining the profile and/or the planarity of the rolled strip (1).

8. Apparatus according to Claim 7, **characterized in that** the displacing device is an electromechanical or hydraulic displacing device.

## Revendications

1. Procédé pour l'agrandissement local d'une fente de laminage dans la zone des arêtes de bande (10) d'une bande laminée (1) dans une cage de laminoir (2), dans lequel la cage de laminoir (2) comporte :
- un cylindre de travail supérieur (3) et un cylindre de travail inférieur (4), dans lequel chaque cylindre de travail (3, 4) comprend deux extrémités (5) pour le montage rotatif du cylindre de travail (2, 3) dans des pièces d'insertion (6),
- dans lequel chaque cylindre de travail (3, 4) comprend dans la direction axiale (X) une section conique (7) et ensuite une surface de roulement (8),
- dans lequel le cylindre de travail supérieur (3) est installé dans la direction inverse par rapport au cylindre de travail inférieur (4),
- dans lequel chaque cylindre de travail comprend un dispositif de coulissement (9) séparé pour le coulissement axial du cylindre de travail (3, 4), comportant les étapes de procédé :
- laminage à chaud d'une matière à laminer dans la cage de laminoir (2), dans lequel l'étendue radiale de la surface de roulement (8) d'un cylindre de travail (3, 4) diminue de Δr pendant le laminage,
- coulissement axial des cylindres de travail (3, 4) dans des directions opposées d'une course de coulissement $s > \frac{Δ r}{tan \left(α\right)} ,$, dans lequel Δr indique l'usure de la surface de roulement (8) dans la direction radiale (R) et α indique l'angle d'inclinaison de la section conique (7) du cylindre de travail (3, 4) respectif,
- dans lequel l'usure radiale est déterminée avec l'aide d'un modèle d'usure qui prend en compte la force de laminage et le chemin parcouru par le cylindre de travail ou le temps de laminage,
- dans lequel le profil et/ou la planéité de la bande laminée (1) est déterminé, à l'aide un appareil de mesure (12), disposé dans une direction de flux massique en aval de la cage de laminoir (2), et
- dans lequel un dispositif de réglage (13) déplace dans des directions opposées le cylindre de travail (3, 4) supérieur et inférieur en fonction de l'usure (Δr) des cylindres de travail (3, 4) ainsi que du profil mesuré (PR_{Ist}) et/ou de la planéité mesurée (PL_{Ist}).

2. Procédé pour l'agrandissement local d'une fente de laminage dans la zone des arêtes de bande (10) d'une bande laminée (1) dans une cage de laminoir (2), dans lequel la cage de laminoir (2) comporte :
- un cylindre de travail supérieur (3) et un cylindre de travail inférieur (4), dans lequel chaque cylindre de travail (3, 4) comprend deux extrémités (5) pour le montage rotatif du cylindre de travail (3, 4) dans des pièces d'insertion (6),
- dans lequel chaque cylindre de travail (3, 4) comprend dans la direction axiale (X) une section conique (7) et ensuite une surface de roulement (8),
- dans lequel le cylindre de travail supérieur (3) est installé dans la direction inverse par rapport au cylindre de travail inférieur (4),
- dans lequel chaque cylindre de travail (3, 4) comprend un dispositif de coulissement (9) séparé pour le coulissement axial du cylindre de travail (3, 4), comportant les étapes de procédé :
- laminage à chaud d'une matière à laminer dans la cage de laminoir (2), dans lequel l'étendue radiale de la surface de roulement (8) d'un cylindre de travail (3, 4) diminue avec une vitesse Δ̇*r* Δ̇*r* pendant le laminage,
- coulissement axial des cylindres de travail (3, 4) dans des directions opposées avec une vitesse de coulissement $v ≡ \dot{s} > \frac{\dot{Δ} r}{tan \left(α\right)} ,$, dans lequel Δ̇*r* indique la vitesse de l'usure de la surface de roulement (8) dans la direction radiale (R) et α indique l'angle d'inclinaison de la section conique (7) du cylindre de travail (3, 4) respectif,
- dans lequel la vitesse de l'usure radiale est déterminée avec l'aide d'un modèle d'usure qui prend en compte la force de laminage et le chemin parcouru par le cylindre de travail ou le temps de laminage,
- dans lequel le profil et/ou la planéité de la bande laminée (1) est déterminé, à l'aide un appareil de mesure (12), disposé dans une direction de flux massique en aval de la cage de laminoir (2), et
- dans lequel un dispositif de réglage (13) déplace dans des directions opposées le cylindre de travail (3, 4) supérieur et inférieur en fonction de la vitesse Δ̇*r* de l'usure (Δr) des cylindres de travail (3, 4) ainsi que du profil mesuré (PR_{Ist}) et/ou de la planéité mesurée (PL_{Ist}).

3. Procédé pour le rétrécissement local d'une fente de laminage dans la zone des arêtes de bande (10) d'une bande laminée (1) dans une cage de laminoir (2), dans lequel la cage de laminoir (2) comporte :
- un cylindre de travail supérieur (3) et un cylindre de travail inférieur (4), dans lequel chaque cylindre de travail (3, 4) comprend deux extrémités (5) pour le montage rotatif du cylindre de travail (3, 4) dans des pièces d'insertion (6),
- dans lequel chaque cylindre de travail (3, 4) comprend dans la direction axiale (X) une section conique (7) et ensuite une surface de roulement (8),
- dans lequel le cylindre de travail supérieur (3) est installé dans la direction inverse par rapport au cylindre de travail inférieur (4),
- dans lequel chaque cylindre de travail (3, 4) comprend un dispositif de coulissement (9) séparé pour le coulissement axial du cylindre de travail (3, 4), comportant les étapes de procédé :
- laminage à chaud d'une matière à laminer dans la cage de laminoir (2), dans lequel l'étendue radiale de la surface de roulement (8) d'un cylindre de travail (3, 4) diminue de Δr pendant le laminage,
- coulissement axial des cylindres de travail (3, 4) dans des directions opposées d'une course de coulissement $s < \frac{Δ r}{ran \left(α\right)}$, dans lequel Δr indique l'usure de la surface de roulement (8) dans la direction radiale (R) et α indique l'angle d'inclinaison de la section conique (7) du cylindre de travail (3, 4) respectif,
- dans lequel l'usure radiale est déterminée avec l'aide d'un modèle d'usure qui prend en compte la force de laminage et le chemin parcouru par le cylindre de travail ou le temps de laminage,
- dans lequel le profil et/ou la planéité de la bande laminée (1) est déterminé, à l'aide un appareil de mesure (12), disposé dans une direction de flux massique en aval de la cage de laminoir (2), et
- dans lequel un dispositif de réglage (13) déplace dans des directions opposées le cylindre de travail (3, 4) supérieur et inférieur en fonction de l'usure (Δr) des cylindres de travail (3, 4) ainsi que du profil mesuré (PR_{Ist}) et/ou de la planéité mesurée (PL_{Ist}).

4. Procédé pour le rétrécissement local d'une fente de laminage dans la zone des arêtes de bande (10) d'une bande laminée (1) dans une cage de laminoir (2), dans lequel la cage de laminoir (2) comporte :
- un cylindre de travail supérieur (3) et un cylindre de travail inférieur (4), dans lequel chaque cylindre de travail (3, 4) comprend deux extrémités (5) pour le montage rotatif du cylindre de travail (3, 4) dans des pièces d'insertion (6),
- dans lequel chaque cylindre de travail (3, 4) comprend dans la direction axiale (X) une section conique (7) et ensuite une surface de roulement (8),
- dans lequel le cylindre de travail supérieur (3) est installé dans la direction inverse par rapport au cylindre de travail inférieur (4),
- dans lequel chaque cylindre de travail (3, 4) comprend un dispositif de coulissement (9) séparé pour le coulissement axial du cylindre de travail (3, 4), comportant les étapes de procédé :
- laminage à chaud d'une matière à laminer dans la cage de laminoir (2), dans lequel l'étendue radiale de la surface de roulement (8) d'un cylindre de travail (3, 4) diminue avec une vitesse d'usure Δ̇*r* pendant le laminage,
- coulissement axial des cylindres de travail (3, 4) dans des directions opposées avec une vitesse de coulissement $v ≡ \dot{s} < \frac{\dot{Δ} r}{tan \left(α\right)}$, dans lequel Δ̇*r* indique la vitesse de l'usure de la surface de roulement (8) dans la direction radiale (R) et α indique l'angle d'inclinaison de la section conique (7) du cylindre de travail (3, 4) respectif,
- dans lequel la vitesse de l'usure radiale est déterminée avec l'aide d'un modèle d'usure qui prend en compte la force de laminage et le chemin parcouru par le cylindre de travail ou le temps de laminage,
- dans lequel le profil et/ou la planéité de la bande laminée (1) est déterminé, à l'aide un appareil de mesure (12), disposé dans une direction de flux massique en aval de la cage de laminoir (2), et
- dans lequel un dispositif de réglage (13) déplace dans des directions opposées le cylindre de travail (3, 4) supérieur et inférieur en fonction de la vitesse Δ̇*r* de l'usure (Δr) des cylindres de travail (3, 4) ainsi que du profil mesuré (PR_{Ist}) et/ou de la planéité mesurée (PL_{Ist}).

5. Procédé selon l'une des revendications 1 à 4, dans lequel dans le cas de bandes (1) très minces avec une épaisseur comprise entre 0,5 et 2 mm, la planéité de la bande (1) est ajustée.

6. Procédé selon l'une des revendications 1 à 4, dans lequel dans le cas de bandes (1) avec une épaisseur > 2 mm, le profil de la bande (1) est ajusté.

7. Dispositif pour la modification locale d'une fente de laminage dans la zone des arêtes de bande (10) d'une bande laminée (1) dans une cage de laminoir (2), en particulier pour la mise en œuvre du procédé selon l'une des revendications 1 à 6, dans lequel la cage de laminoir (2) comporte :
- un cylindre de travail supérieur (3) et un cylindre de travail inférieur (4), dans lequel chaque cylindre de travail (3, 4) comprend deux extrémités (5) pour le montage rotatif du cylindre de travail (3, 4) dans des pièces d'insertion (6),
- dans lequel chaque cylindre de travail (3, 4) comprend dans la direction axiale (X) une section conique (7) et ensuite une surface de roulement (8),
- dans lequel le cylindre de travail supérieur (3) est disposé dans la direction inverse par rapport au cylindre de travail inférieur (4),
- un dispositif de coulissement (9) séparé pour chaque cylindre de travail parmi le cylindre de travail supérieur (3) et le cylindre de travail inférieur (4) pour le coulissement axial du cylindre de travail (3, 4),
- un dispositif (11) pour la détermination de l'usure Δr ou de la vitesse de l'usure Δ̇*r* de la surface de roulement (8) d'au moins un cylindre de travail (3, 4) dans la direction radiale, dans lequel le dispositif (11) comprend un modèle d'usure qui prend en compte la force de laminage et le chemin parcouru par le cylindre de travail ou le temps de laminage,
- un appareil de mesure (12) pour la détermination du profil et/ou de la planéité de la bande laminée (1), dans lequel le dispositif de mesure (12) est disposé dans la direction de flux massique après la cage de laminoir (2),
- un dispositif de réglage (13) pour le coulissement axial des cylindres de travail (3, 4) dans des directions opposées en fonction de l'usure Δr ou de la vitesse de l'usure Δ̇*r* des cylindres de travail (3, 4), ainsi que du profil mesuré PR_{Ist} et/ou de la planéité mesurée PL_{Ist} de la bande laminée (1), dans lequel le dispositif de réglage (13) est relié de manière signalétique au dispositif (11) pour la détermination de l'usure Δr ou de la vitesse de l'usure Δ̇*r* et à l'appareil de mesure (12) pour la détermination du profil et/ou de la planéité de la bande laminée (1).

8. Dispositif selon la revendication 7, **caractérisé en ce que** le dispositif de coulissement est un dispositif de coulissement électromécanique ou hydraulique.
